# EUROPÄISCHE PATENTSCHRIFT

(11) **EP 2 833 759 B1**
(45) Veröffentlichungstag und Bekanntmachung des Hinweises auf die Patenterteilung: **03.02.2016**
(21) Anmeldenummer: 12715001.9
(22) Anmeldetag: 02.04.2012
(51) Int. Cl.: A47C 7/44, A47C 3/026, A47C 9/00

(54) **VORRICHTUNG IN EINEM STUHL UND STUHL**
DEVICE IN A CHAIR, AND CHAIR
DISPOSITIF DANS UN SIÈGE ET SIÈGE

(43) Veröffentlichungstag der Anmeldung: 11.02.2015
(73) Patentinhaber: Rieck, Jürgen, 72589 Westerheim (DE)
(72) Erfinder: Rieck, Jürgen, 72589 Westerheim (DE)
(74) Vertreter: Cremer, Ulrike Theresia
(86) Internationale Anmeldenummer: PCT/EP2012/055984
(87) Internationale Veröffentlichungsnummer: WO 2013/149646

(56) Entgegenhaltungen:
- WO-A1-00/24295
- WO-A1-2011/144660
- DE-A1-102006 021 439
- DE-U1- 29 700 437

## Beschreibung

### TECHNISCHES GEBIET

Die vorliegende Erfindung betrifft eine Vorrichtung für einen Stuhl gemäß Oberbegriff des Patentanspruchs 1 und einen Stuhl mit einer entsprechenden Vorrichtung.

### STAND DER TECHNIK

Bürostühle mit Kippverhalten vor und zurück sind lange bekannt. Um ein dynamisches Sitzen zu ermöglichen, bei dem die Sitzfläche den Körperbewegungen der sitzenden Person mindestens teilweise folgt, wurden Stühle entwickelt, bei welchen sich die Sitzfläche unter Krafteinwirkung in verschiedene Richtungen neigen kann.

In der WO 00/24295 ist ein Bürostuhl gezeigt, bei dem ein Neigekontrollmechanismus zwischen der Sitzfläche und dem Schaft einer Gasdruckfeder vorgesehen ist. Der Neigekontrollmechanismus umfasst eine Aufnahmehülse an der Unterseite der Sitzfläche, von welcher der Schaft aufgenommen wird. Zwischen der Aufnahmehülse und dem Schaft besteht ein lichter Abstand, so dass sich die Aufnahmehülse relativ zum Schaft mittels eines Kugelgelenks neigen kann. In dem Abstand zwischen der Aufnahmehülse und dem Schaft ist ein elastischer Ring konzentrisch um den Schaft angeordnet, der die Aufnahmehülse und somit die Sitzfläche in einer Ruheposition hält. Bei einer Neigung der Sitzfläche wird der Gummiring durch den Druck der Aufnahmehülse komprimiert, so dass eine Rückstellkraft entsteht, die der Neigung entgegen wirkt.

Mit einer Verstelleinrichtung kann der Gummiring entlang des Schafts, bzw. innerhalb der Aufnahmehülse, verstellt werden. Dadurch ändert sich der Abstand zwischen Gummiring und Kugelgelenk und somit auch die Stärke der Krafteinwirkung auf den Ring bei einer Neigung der Sitzfläche. Zur Verstellung des Rings ist um die Aufnahmehülse eine Drehhülse vorgesehen, die um die Aufnahmehülse gedreht, jedoch nicht auf dieser verschoben werden kann. An dem Gummiring ist ein Bolzen befestigt, der durch eine längliche Öffnung in der Aufnahmehülse hindurch in eine wendelartige Führungsnut an der Innenseite der Drehhülse ragt. Bei Drehung der Drehhülse wird der Bolzen innerhalb der Führungsnut verschoben, womit der Gummiring entlang der Achse der Aufnahmehülse verstellt wird.

Die DE 10 2006 021 439 A1 offenbart einen Bürostuhl und eine Gelenkvorrichtung hierfür. Vorgesehen ist in einem Gehäuse ein darin und relativ zu diesem verschwenkbar und drehbeweglich angeordnetes Klöppelelement, das in einem Dämpfungselement geführt ist. Das Dämpfungselement ist innerhalb des Gehäuses höhenverstellbar angeordnet.

Von Seiten des Anmelders wurden in der WO 2011/144660 A1 bereits verschiedene Ausführungen von Kippvorrichtungen erläutert, bei denen das Kippverhalten an die Bedürfnisse der auf dem Stuhl sitzenden Person manuell zur Verbesserung des Sitzkomforts angepasst werden kann. Die WO 2011/144660 des Anmelders wird vollumfänglich in Bezug genommen. Der darin beschriebene Stuhl weist ein Dämpfungselement auf, mit welchem der Widerstand einer Neigebewegung oder Kippbewegung über einem Gelenk eingestellt werden kann, d. h. es dämpft die Bewegungen in Abhängigkeit von seiner Stellung. Häufig wird dies auch als ein Einstellen der Härte bezeichnet.

Auch in dem weiteren zuvor beschriebenen Stand der Technik sind Elemente, welche die Neige- oder Pendelbewegung einer Sitzfläche eines Stuhls gegenüber seiner Tragsäule dämpfen, beschrieben. All diesen ist zu eigen, dass sie manuell verstellt werden müssen.

Insbesondere bei Bürostühlen, die von mehreren Personen abwechselnd benutzt werden, beispielsweise bei Teilzeitarbeitsplätzen, muss der Bürostuhl jedes Mal neu auf ihre Bedürfnisse und insbesondere auf ihr Körpergewicht eingestellt werden. Wird dies nicht getan, so kann der Bürostuhl seine Funktionen nicht zufriedenstellend erfüllen. Insbesondere bei so genannten Pendelstühlen, die so genanntes aktives Sitzen ermöglichen, geht jegliche Wirkung verloren, wenn der Stuhl zu hart eingestellt ist, so dass eine Pendelbewegung nur schwer oder gar nicht möglich wird. Zum Einstellen des Stuhls muss jedoch in der Regel zumindest in Hockstellung gegangen werden und man muss sich unter den Stuhl beugen. Es zeigte sich in der Praxis, dass die meisten Stuhlnutzer hierfür zu bequem sind und es ihnen zuviel Aufwand darzustellen scheint.

Aufgabe der vorliegenden Erfindung ist, eine automatische Anpassung zumindest einer so genannten Sitzmechanik eines Stuhls durch Gewichtskraft zu ermöglichen. Die Härteeinstellungen des Stuhls sollen sich automatisch an das Körpergewicht der auf ihm sitzenden Person anpassen.

Zumindest eine der Aufgaben wird von einer Vorrichtung für einen Stuhl nach Patentanspruch 1 und einem Stuhl nach Patentanspruch 15 gelöst. Vorteilhafte Ausgestaltungen und weitere Ausführungsformen sind Gegenstand der abhängigen Patentansprüche.

Sowohl eine Vorwärts-Rückwärts-Beweglichkeit eines Stuhls als auch eine allseitige Beweglichkeit eines Stuhls, auch als Pendelmechanismus bekannt, wie eine sog. Synchronmechanik werden vorliegend unter dem Begriff "Sitzmechaniken eines Stuhls" zusammengefasst. Ferner werden darunter auch die Beweglichkeit der Rückenlehne und/oder Armlehnen verstanden, sofern vorhanden.

Die Erfindung ist sowohl bei hockerartigen Stühlen als auch bei Stühlen mit Rückenlehnen einsetzbar.

Erfindungsgemäß weist die Vorrichtung für einen Stuhl ein Dämpfungselement auf und eine Tragsäule, an welcher das Dämpfungselement angeordnet ist. Es ist entlang der Längserstreckung der Tragsäule bewegbar. Ferner weist die Vorrichtung ein Gelenk auf. Über dieses Gelenk wird eine Bewegung einer Fläche ermöglicht, beispielsweise der Sitzfläche eines Stuhls. Der Abstand zwischen Dämpfungselement und Gelenk bestimmt den Dämpfungsgrad der Bewegung der Fläche. Entsprechend ist der Dämpfungsgrad über eine Änderung dieses Abstands verstellbar.

Die Fläche dient zugleich der Aufnahme der Gewichtskraft, welche gemäß der vorliegenden Erfindung das Dämpfungselement verstellt, d. h. dessen Abstand zum Gelenk verändert. Hierfür ist ein erstes Mittel vorgesehen, das durch Aufbringen von Gewichtskraft auf die Fläche das Dämpfungselement schleppt und so den Abstand zwischen Dämpfungselement und Gelenk ändert. Und es ist ein zweites Mittel vorgesehen, das eine Rückstellung des Dämpfungselements bei Reduktion oder Wegnehmen der aufgebrachten Gewichtskraft bewirkt. Einfach beschrieben heißt dies, wenn sich eine Person mit einem Gewicht von X kg auf die Fläche setzt, so wird das Dämpfungselement um einen Betrag Y cm, bedingt durch die Gewichtskraft der Person auf der Fläche gegenüber dem Gelenk verschoben. Setzt sich eine andere Person mit einem Körpergewicht von X+Z kg auf dieselbe Fläche desselben Stuhls, so wird entsprechend das Dämpfungselement weiter von dem Gelenk wegbewegt. Umgekehrt wird das Dämpfungselement weniger weit vom Gelenk weg verschoben, wenn sich eine Person mit einem Gewicht von X-Z kg auf dieselbe Fläche setzt. Durch das erste Mittel wird folglich das Dämpfungselement eine bestimmte Wegstrecke entlang der Tragsäule geschleppt, wobei diese Wegstrecke abhängig ist von der auf die Fläche eingebrachten Gewichtskraft. Im Falle eines Bürostuhls entsprechend der WO 2011/144660 A1 würde das Dämpfungselement bei höherer Gewichtskraft weiter von dem Gelenk entfernt werden als bei niedriger Gewichtskraft. Im Ergebnis erscheint es der auf der dem Stuhl sitzenden Person immer gleich leicht oder schwer, den Pendelmechanismus oder den Neigemechanismus des Stuhls durch Bewegungen seines Körpers zu betätigen. Bei schwereren Person wird entsprechend der Stuhl härter eingestellt und bei leichteren entsprechend weniger hart, subjektiv erscheint es jeder Person jedoch gleich leicht zu gelingen, den Stuhl in Bewegung zu versetzen.

Das zweite Mittel dient der Rückstellung des Dämpfungselements. Steht die auf dem Stuhl sitzende Person auf oder wird ein Tei der Gewichtskraft weggenommen, beispielsweise indem die darauf sitzende Person eine Last ablegt oder indem eine auf einer ersten Person sitzende zweite Person aufsteht, so erfolgt eine zumindest teilweise Rückstellung des Dämpfungselements in Richtung der Ausgangsposition eines unbelasteten Stuhls.

Als ein zweites Mittel, d. h. als Mittel zur Rückstellung des Dämpfungselements bei Reduktion der aufgebrachten Gewichtskraft, wird bevorzugt eine Feder, je nach Ausgestaltung eine Zug- oder eine Druckfeder, eingesetzt. Alternativ können auch ein Elastomerelement, ein pneumatisches oder hydraulisches System, wie eine Gasfeder, und ähnliche Dämpfungssysteme verwendet werden.

Nach einer bevorzugten Ausführung ist ein drittes Mittel vorgesehen, das den Widerstand der Schleppbewegung über eine bestimmte Wegstrecke der Gewichtskraft anpasst. Mit zunehmender Gewichtskraft, d. h. mit zunehmendem Körpergewicht oder anderweitiger Belastung der Fläche, wird der Widerstand erhöht, mit welcher das Dämpfungselement geschleppt wird. Als drittes Mittel kann beispielsweise eine Feder vorgesehen sein, die auch identisch mit einer Feder als zweitem Mittel sein kann. Zweites und drittes Mittel können sozusagen in ein und derselben Feder verwirklicht sein. So kann beispielsweise am Ende einer Tragsäule über dem Gelenk eine Druckfeder vorgesehen sein. Bewegt sich die Fläche durch Aufsitzen einer Person oder Abstellen einer Last auf der Fläche nach unten, d. h. in Richtung zum Erdboden, so wird die Druckfeder verkürzt. Je mehr die Druckfeder verkürzt wird, desto stärker ist ihr Widerstand gegen die Verkürzungsbewegung. Gleichzeitig wird sich die Druckfeder entspannen, sobald die Last von der Fläche entfernt oder reduziert worden ist auf eine geringere Gewichtskraft. Dies hat zur Folge, dass die Feder in ihre Ausgangslage zurückkehren wird und auf diese Art und Weise das Dämpfungselement in die entgegengesetzte Richtung, d. h. in Richtung seiner Ausgangsposition zurückgeschleppt wird.

In einer bevorzugten Ausführung ist als erstes Mittel, d. h. als Mittel, das durch Aufbringen von Gewichtskraft auf die Fläche das Dämpfungselement schleppt, ein Mitnehmer vorgesehen, der mit der Fläche in Verbindung steht. Setzt sich beispielsweise eine Person auf die Fläche des Stuhls, so bewegt sich diese der Schwerkraft folgend nach unten. Die nach unten gerichtete Bewegung der Fläche wird durch den mit dem Dämpfungselement verbundenen Mitnehmer in eine entsprechende Bewegung des Dämpfungselements umgesetzt. Die Umsetzung kann dabei 1:1 erfolgen, d. h. die Wegstrecke, um die sich die Fläche bewegt, und die Wegstrecke, um die sich der Abstand zwischen Dämpfungselement und Gelenk ändert, d. h. um die das Dämpfungselement geschleppt wird, sind identisch. Es kann jedoch auch eine Umsetzung erfolgen, sodass die beiden Wegstrecken in einem von 1:1 abweichenden Verhältnis zueinander stehen.

Bevorzugt erfolgt eine Verbindung zwischen der Fläche und dem mit dem Dämpfungselement verbundenen, insbesondere daran befestigten, Mitnehmer über ein Zwischenelement, das Gehäuse- oder Käfigform haben kann. Es wird vorliegend als erstes Gehäuse bezeichnet. Bevorzugt sind mehrere erste Mitnehmer vorgesehen, die um den Umfang des Dämpfungselements herum gleichmäßig verteilt sind, was ein Verkanten des Dämpfungselements bei der Bewegung verhindert bzw. die Verkantungsgefahr stark reduziert.

Es ist bevorzugt ein zweites Gehäuse vorgesehen, welches das Gelenk und die Tragsäule aufnimmt und in welchem sich das Dämpfungselement bewegt. Dieses zweite Gehäuse, das ebenfalls käfigartig ausgebildet sein kann, dient der Führung des Dämpfungselements. Ferner gleitet auf dessen Außenseite das erste Gehäuse, sodass das zweite Gehäuse dem ersten Gehäuse eine Führung anbietet. Das zweite Gehäuse weist einen Durchgriff, beispielsweise ein Langloch, für den ersten Mitnehmer auf, in welchem Durchgriff der erste Mitnehmer bewegt werden kann. Infolgedessen bietet die Länge bzw. die Ausdehnung des Durchgriffs einen Anschlag für die Beweglichkeit bzw. Bewegbarkeit des ersten Mitnehmers und damit des Dämpfungselements. In der vorgestellten Konstellation ist somit der erste Mitnehmer fest mit dem Dämpfungselement und dem ersten Gehäuse verbunden und bewegt sich in dem Durchgriff des zweiten Gehäuses.

In einer alternativen Ausführungsform ist als drittes Mittel eine Reibfläche auf dem zweiten Gehäuse und/oder auf der Innenseite des ersten Gehäuses vorgesehen, deren Reibkoeffizient über die Höhe des Gehäuses unterschiedlich ist. Das Gleiten der beiden Gehäuse gegeneinander wird durch die Reibfläche in Abhängigkeit vom Reibkoeffizienten erschwert. Nimmt der Reibkoeffizient beispielsweise einer auf der Außenfläche des zweiten Gehäuses angebrachten Reibfläche mit zunehmendem Abstand vom Gelenk zu, so wird der Widerstand, der sich dem über ihn gleitenden ersten Gehäuse stellt, mit zunehmender Bewegung des ersten Gehäuses steigen.

Zur Betätigung des zweiten und/oder dritten Mittels kann in einer bevorzugten Ausführung ein zweiter Mitnehmer vorgesehen sein, der ebenfalls gewichtskraftgesteuert betätigbar ist. Bevorzugt ist der zweite Mitnehmer ebenfalls mit dem ersten Gehäuse fest verbunden. Durch die Bewegung der Fläche aufgrund von Gewichtkraft wird das erste Gehäuse bewegt und mit ihm werden die beiden Mitnehmer bewegt. Der erste Mitnehmer schleppt das Dämpfungselement. Der zweite Mitnehmer betätigt das zweite und/oder dritte Mittel. Hierfür sieht eine Ausführungsform vor, dass der zweite Mitnehmer auf einen Hebel wirkt, an welchem zumindest eine Feder als zweites und/oder drittes Mittel befestigt ist. Der Hebel wird betätigt, wodurch beispielsweise im Falle einer Zugfeder die Feder gestreckt wird oder im Falle einer Druckfeder die Feder verkürzt wird. Wird die Fläche entlastet oder die Gewichtskraft reduziert, so bewegt sich der Hebel entsprechend in seine Ausgangsposition zurück und die Feder wird entlastet.

Bürostühle, aber auch andere Stühle, haben häufig Rückenlehnen, die ebenfalls neigbar sind. In einer bevorzugten Ausführung ist auch das Neigeverhalten der Rückenlehne gewichtskraftabhängig automatisch einstellbar. Hierfür ist ein viertes Mittel vorgesehen, welches durch Aufbringen von Gewichtskraft auf die Fläche betätigbar ist. Es ist mit einer Rückenlehne des Stuhls verbunden und bewirkt eine Dämpfung einer Bewegbarkeit der Rückenlehne.

In einer Ausführung können zweites, drittes und viertes Mittel in einer einzigen Feder verwirklicht sein.

Bevorzugt umfasst das vierte Mittel einen Hebel mit einem Dämpfungskörper. Der Dämpfungskörper ist zumindest mittelbar an der Rückenlehne befestigt. Der Hebel ist durch einen Mitnehmer betätigbar, der wiederum durch das Aufbringen der Gewichtskraft auf die Fläche bewegbar ist. Hierfür kann beispielsweise der zweite Mitnehmer verwendet werden. Es kann jedoch auch ein dritter Mitnehmer vorgesehen sein. Als Dämpfungskörper ist bevorzugt eine Druckfeder vorgesehen. Es kann jedoch auch eine Zugfeder oder jeder andere Dämpfungskörper, wie beispielsweise hydraulische oder pneumatische Feder, oder ein Elastomerelement verwendet werden.

In der bevorzugten Ausgestaltung der erfindungsgemäßen Vorrichtung für einen Stuhl ist ein Hebel vorgesehen, dessen eines Ende mit einem ersten Ende einer Zugfeder versehen ist, deren zweites Ende mit der Fläche verbunden ist. Das andere Ende des Hebels ist mit dem ersten Ende einer Druckfeder versehen, deren zweites Ende mit der Rückenlehne verbunden ist. Der Hebel wird durch einen zweiten Mitnehmer betätigt, wobei der Mitnehmer bevorzugt am ersten Gehäuse befestigt ist. Der Hebel selbst ist entweder direkt an der Tragsäule gelagert oder, sofern vorhanden, an dem zweiten Gehäuse, das nicht beweglich ist. Setzt sich eine Person auf die Fläche oder wird ein Gewicht darauf abgestellt, so bewegt sich die Fläche in Richtung zum Erdboden. Parallel dazu bewegen sich das erste Gehäuse und damit der zweite Mitnehmer. Dieser wirkt auf den Hebel, so dass sich dessen eines Ende in Richtung zum Untergrund bewegt und dessen anderes Ende sich vom Untergrund entfernt. Auf diese Art und Weise wird die mit der Fläche verbundene Zugfeder gestreckt und die mit der Rückenlehne verbundene Druckfeder wird komprimiert. Durch die Komprimierung der Druckfeder ist der Widerstand der Rückenlehne gegen eine Neigebewegung erhöht, d. h. sie lässt sich schwerer neigen. Es ist ersichtlich, dass mit höherer Gewichtskraft, die auf die Fläche aufgebracht wird, der Hebel auch entsprechend stärker betätigt wird, so dass sich der Widerstand der Druckfeder erhöht und so die Rückenlehne immer schwerer zu betätigen sein wird. Gleichzeitig nimmt die Rückstellkraft zu. Eine gewisse Rückstellkraft wird bereits durch die mit der Rückenlehne verbundene Druckfeder bereitgestellt. Es stellte sich jedoch als besonders günstig heraus, eine Zugfeder am gegenüberliegenden Ende des Hebels vorzusehen. Wird die Fläche entlastet, so bewegt die Zugfeder den Hebel in seine Ausgangsposition zurück, wodurch sich der zweite Mitnehmer und mit ihm die Fläche nach oben bewegt.

In einer bevorzugten Ausführung ist die Fläche über eine Basisplatte mit dem ersten Gehäuse verbunden. Die Basisplatte und das erste Gehäuse sind dabei fest miteinander verbunden. Die erste Fläche ist auf der Basisplatte bevorzugt verschiebbar gelagert. An der Basisplatte ist außerdem bevorzugt die Rückenlehne gelagert. Diese Konstruktion ermöglicht eine Verschiebung der Fläche im Verhältnis zur Rückenlehne, was eine Anpassung des Stuhls auf unterschiedliche Sitztiefen ermöglicht.

In einer alternativen Ausführung ist eine Feststellvorrichtung, wie z. B. ein Rastmittel, eine Reibklammer oder eine Schraube, vorgesehen, mit welchem die erfindungsgemäße Vorrichtung festgestellt werden kann. Hat der Benutzer des Stuhls eine ihm genehme Einstellung durch Aufsitzen ermittelt, so kann er mit Hilfe der Feststellvorrichtung die Gewichtseinstellung fixieren. Die Feststellvorrichtung kann beispielsweise am ersten oder zweiten Gehäuse oder am Dämpfungselement angreifen.

### KURZE BESCHREIBUNG DER ZEICHNUNGEN

Bevorzugte Ausführungsformen der Erfindung werden im Folgenden anhand der Zeichnungen dargestellt, die lediglich zur Erläuterung dienen und nicht einschränkend auszulegen sind. Aus den Zeichnungen offenbar werdende Merkmale der Erfindung sollen einzeln und in jeder Kombination als zur Offenbarung der Erfindung gehörend betrachtet werden. In den Zeichnungen zeigen:
- Figur 1 -: eine schematische Darstellung eines erfindungsgemäßen Stuhls;
- Figur 2 -: einen Schnitt durch ein Detail des Stuhls aus Figur 1 in schematischer Darstellung und bei verschiedenen Stellungen;
- Figur 3 -: eine erfindungsgemäße Vorrichtung in teilweise gebrochener Darstellung (Figur 3A) und im Schnitt (Figur 3B), jeweils in Seitenansicht;
- Figur 4 -: die Vorrichtung der Figur 3 in einer zweiten Stellung und jeweils in Seitenansicht, wobei Figur 4B eine teilweise gebrochene Darstellung und Figur 4C eine Schnittdarstellung ist;
- Figur 5 -: ein Einzelteil der erfindungsgemäßen Vorrichtung in Seitenansicht (Figur 5A) und Aufsicht (Figur 5B), nämlich eine Basisplatte;
- Figur 6 -: ein Einzelteil der erfindungsgemäßen Vorrichtung in Rückansicht (Figur 6A), in geschnittener Darstellung (Figur 6B) und in Aufsicht (Figur 6C), nämlich ein erstes Gehäuse;
- Figur 7 -: ein weiteres Einzelteil der erfindungsgemäßen Vorrichtung in verschiedenen Ansichten, nämlich ein Lager, wobei Figur 7A eine Seitenansicht, Figur 7B eine Aufsicht und Figur 7C eine Unteransicht zeigen;
- Figur 8 -: noch ein weiteres Einzelteil der erfindungsgemäßen Vorrichtung in Seitenansicht (Figur 8A) und Aufsicht (Figur 8B), nämlich einen Hebel;
- Figur 9 -: ein weiteres Einzelteil der erfindungsgemäßen Vorrichtung in zwei verschiedenen Seitenansichten, nämlich ein zweites Gehäuse;
- Figur 10 -: eine alternative Ausführungsform des in Figur 9 dargestellten Einzelteils der erfindungsgemäßen Vorrichtung;
- Figur 11 -: ein Gelenkelement der erfindungsgemäßen Vorrichtung in drei verschiedenen Ansichten;
- Figur 12 -: ein Dämpfungselement der erfindungsgemäßen Vorrichtung in Aufsicht (Figur 12A) und Seitenansicht (Figur 12B) und
- Figur 13 -: vier verschiedene alternative Ausführungsbeispiele eines Dämpfungselements, jeweils in Aufsicht und Seitenansicht.

Figur 1 zeigt einen erfindungsgemäßen Stuhl 80 in stark schematisierter Darstellung. Der Stuhl 80 weist eine Fläche 85 auf, in der Darstellung der Figur 1 eine Sitzfläche. Ferner weist er eine Rückenlehne 84 auf sowie zwei Armlehnen 87. Der in Figur 1 dargestellte Stuhl weist überdies eine Kopfstütze 88 auf. Der Stuhl steht mit einer Standeinrichtung 81 auf dem Untergrund. Der in Figur 1 dargestellte Stuhl weist Rollen 82 auf, wie es typisch für Bürodrehstühle ist. Selbstverständlich ist auch eine Ausführungsform ohne Rollen von der vorliegenden Erfindung umfasst. Im Standrohr 83 ist eine Tragsäule 4 aufgenommen.

Neben der Tragsäule 4 umfasst die erfindungsgemäße Vorrichtung 1 ein erstes Gehäuse 20, welches mit der Fläche 85 verbunden ist. Die Verbindung erfolgt über die Basisplatte 70. Ferner ist ein Hebel 30 vorgesehen, dessen Funktion anhand der Figuren 3 ff. näher erläutert werden wird. Überdies ist eine Zugfeder 34 vorgesehen, die Rückstell- und Gegendruckfunktion in dem Stuhl 80 erfüllt.

Der in Figur 1 und 2 dargestellte Stuhl 80 ist ein sogenannter Pendelstuhl, d. h. seine Fläche 85 ist im Verhältnis zur Standeinrichtung 81 in alle Seiten neigbar, wie angedeutet durch den Pfeil 89. Die Erfindung umfasst jedoch ebenso einen Stuhl und die Vorrichtung 1 ist in einem entsprechenden Stuhl ebenfalls gleichwertig anwendbar, der keine allseitige Neigebewegung zulässt, sondern nur beispielsweise eine Neigebewegung in Richtung zur Rückenlehne 84 und zur Sitzflächenvorderkante 86, d. h. ein Stuhl, der in Vor-Rück-Richtung beweglich ist.

Figur 2 zeigt einen Teil der Vorrichtung 1 in geschnittener Darstellung. Vom Standrohr 83 ist die Tragsäule 4 aufgenommen. Typischerweise handelt es sich dabei um Elemente einer Gasdruckfeder 3. Zum Verstellen der Gasdruckfeder 3 ist ein Betätigungselement 2 vorgesehen. An dem oberen Ende 5 der Tragsäule 4, d. h. an dem der Fläche 85 zugewandten Ende, ist ein Gelenk 50 angebracht. Das obere Ende 5 der Tragsäule 4 ist in dem Gelenk 50 aufgenommen. Die Tragsäule 4 ist an seinem oberen Ende 5 leicht konisch. Entsprechend hat das Gelenk 50 eine konische Aufnahme zur Aufnahme der Tragsäule 4.

Die Tragsäule 4 bereichsweise umhüllend ist ein Dämpfungselement 60 angeordnet. Als Dämpfungselement 60 ist in der dargestellten Ausführung ein Gummilager eingesetzt. Das Gummilager weist metallische Wandungen auf, in deren Innerem ein Elastomer, vorliegend ein Gummi, anvulkanisiert ist. Durch ein Verschieben des Dämpfungselements 60 entlang der Tragsäule 4, genauer der Längsachse A_{T} folgend, ist der Dämpfungsgrad der Bewegbarkeit der Fläche 85 über dem Gelenk einstellbar. Je weiter weg das Dämpfungselement 60 von dem Gelenk 50, genauer von dessen Zentrum Z, entfernt worden ist, desto schwerer ist die Neigebewegung auszuführen. In Figur 2 ist dieser Umstand durch die Darstellung des Abstands d, D dargestellt. Ist das Dämpfungselement 60 sehr nahe zum Gelenk 50 über der Tragsäule 4 angeordnet, d. h. mit (kleinem) Abstand d, so ist die Fläche 85 mit geringere Kraft neigbar. Je größer der Abstand, desto mehr Kraft muss für die Neigebewegung aufgebracht werden. In Figur 2B ist der Abstand des Dämpfungselementes 60 vom Gelenk 50 verhältnismäßig groß, dargestellt durch den (großen) Abstand D. Der Dämpfungsgrad ist entsprechend hoch, sodass eine Neigebewegung nur mit größerem Kraftaufwand möglich ist bzw. entsprechend bei gleichem Aufbringen von Kraft für eine Neigebewegung wird der Auslenkungswinkel α d. h. der Winkel zwischen der Längsachse der Tragsäule A_{T} und der Längsachse des Gelenks A_{G}, entsprechend einen kleineren Wert haben, wie sich aus einem Vergleich des in den Figuren 2A und 2B eingetragenen Auslenkungswinkels α ergibt.

Das Dämpfungselement 60 ist in einem zweiten Gehäuse 40 aufgenommen, welches wiederum in dem ersten Gehäuse 20 (vgl. Figur 1) aufgenommen ist. Wie anhand der Darstellung der Figuren 3 ff. ersichtlich werden wird, gleitet das erste Gehäuse 20 über dem zweiten Gehäuse 40.

Das Dämpfungselement 60 weist zwei Mitnehmer 61 auf, welche das Dämpfungselement 60 schleppen. Über die Mitnehmer 61 wird das Dämpfungselement 60 entlang der Tragsäule 4, genauer dessen Längsachse A_{T}, auf und ab bewegt. Das Dämpfungselement 60 bewegt sich in einem Zwischenraum, der von dem zweiten Gehäuse 40 einerseits und der Tragsäule 4 andererseits begrenzt wird. Die Mitnehmer 61 sind das erste Mittel, das durch Aufbringen von Gewichtskraft G (vgl. Figur 3) auf die Fläche 85 das Dämpfungselement 60 schleppt und so den Abstand D, d zwischen Dämpfungselement 60 und Gelenk 50 ändert.

Das Dämpfungselement 60 ist erfindungsgemäß gewichtskraftgesteuert verstellbar. Setzt sich folglich eine Person auf die Fläche 85, so wird das Dämpfungselement 60 automatisch, d. h. aufgrund der Gewichtskraft dieser Person in eine Position über der Tragsäule 4 gebracht, die dem Körpergewicht der Person entspricht. Hat die Person ein verhältnismäßig geringes Körpergewicht, so wird das Dämpfungselement 60 über der Tragsäule 4 gar nicht oder nur über einen geringen Weg entlang der Längsachse A_{T} verschoben. Ist das Körpergewicht höher, so wird entsprechend der Abstand des Dämpfungselements 60 zum Gelenk 50 über einen bestimmten Betrag vergrößert. Es steht der Abstand d, D in einem bestimmten Verhältnis zum Körpergewicht der auf dem Stuhl 80 sitzenden Person. Das Einstellen des Dämpfungselements 60, genauer der Position des Dämpfungselements 60 entlang der Achse A_{T}, muss dabei nicht von Hand geschehen, d. h. indem das Dämpfungselement 60 mithilfe von beispielsweise Hebel oder Schrauben manuell bewegt wird, sondern durch Aufsitzen einer Person auf die Fläche 85 wird über das erste Gehäuse 20 und die Mitnehmer 61 das Dämpfungselement 60 geschleppt und zwar entsprechend über eine Wegstrecke, die in einem Verhältnis zum Körpergewicht der Person steht.

Die Figuren 3 bis 9, 1 und 12 zeigen eine erfindungsgemäße Vorrichtung bzw. Einzelteile derselben in verschiedenen Ansichten. Die folgende Erläuterung bezieht sich, sofern nicht anders angegeben, ggf. auf alle Figuren, in welchen das fragliche Element abgebildet ist.

Die Figuren 3A und 3B zeigen eine Vorrichtung 100 im unbelasteten Zustand bzw. in einem mit nur einer geringen Gewichtskraft G belasteten Zustand. Die Vorrichtung 100 weist eine Fläche 185 auf, die über eine Basisplatte 170 mit einem ersten Gehäuse 120 verbunden ist. Im ersten Gehäuse 120 aufgenommen ist ein zweites Gehäuse 140 und in demselben wiederum sind aufgenommen ein Gelenk 150 und ein Dämpfungselement 160 sowie eine Tragsäule 104. Das erste Gehäuse 120 gleitet koaxial über dem zweiten Gehäuse 140, genauer über dessen Außenfläche 141, wie angedeutet durch den Pfeil 189. Über den ersten Mitnehmer 161 wird die Auf-Ab-Bewegung des ersten Gehäuses 120 in die entsprechende Auf-Ab-Bewegung des Dämpfungselements 160 umgesetzt. Der im Dämpfungselement 160 befestigte erste Mitnehmer 161 bewegt sich in der Öffnung 142 zum Durchgriff des ersten Mitnehmers 161 in dem zweiten Gehäuse 140, in der Ausführung der in den Figuren 3 ff. dargestellten Ausführungsbeispiele ein Langloch. Der erste Mitnehmer ist fest mit dem ersten Gehäuse 120 verbunden. Aus einem Vergleich insbesondere der Figuren 3B und 4C wird ersichtlich, dass das Dämpfungselement 160 nach Aufbringen einer gewissen Gewichtskraft G auf die Sitzfläche 185 sich um eine bestimmte Wegstrecke W (s. Figur 4C) nach unten bewegt hat.

Durch die Bewegung des ersten Gehäuses 120 wird ein zweiter Mitnehmer 131 betätigt. Der zweite Mitnehmer 131 ist wie der erste Mitnehmer 161 fest mit dem ersten Gehäuse 120 verbunden. Bewegt sich das erste Gehäuse 120, so wird entsprechend auch der zweite Mitnehmer 131 bewegt. Bei einer Bewegung in Richtung zum Untergrund (die Bewegungsrichtung entspricht der Richtung der Gewichtskraft G, wie dargestellt durch den Pfeil G) drückt der zweite Mitnehmer 131 auf den Hebel 130. Hierdurch wird der Hebel 130 ausgelenkt, wie dargestellt in den Figuren 4. Die in den Figuren 3 ff. dargestellte Ausführungsform des Hebels 130 vollführt hierdurch eine Rotation, sodass das von der Rückenlehne 184 entfernte erste Ende 132 ebenfalls nach unten bewegt wird, wohingegen das der Rückenlehne 184 näher liegende zweite Ende 133 des Hebels 130 nach oben, d. h. in Richtung zur Fläche 185 bewegt wird. Als Hebel 130 ist ein L-förmiger Hebel vorgesehen, der um ein horizontal, im Ruhezustand parallel zur Rückenlehne angeordnetes Drehlager 106 gelagert ist. Im Lager 190 ist hierfür die Bohrung 110 als Aufnahme vorgesehen. Auf einer Rückseite 128 des ersten Gehäuses 120, ist eine Öffnung 127 vorgesehen, in welche das Lager 190 eingeführt wird, sodass der Hebel 130 an der Tragsäule 104 gelagert werden kann.

Mit dem ersten Ende 132 des Hebels 130 ist eine Zugfeder 134 verbunden. Die Zugfeder 134 ist ein Mittel zur Rückstellung eines Dämpfungselements bei Reduktion der aufgebrachten Gewichtskraft G. Wird die Fläche 185 entlastet, d. h. die Gewichtskraft G weggenommen oder reduziert, so bewegt sich entsprechend die Fläche 185 nach oben, d. h. entgegen der Gewichtskraft G, und bewegt den ersten Mitnehmer 161 sowie den zweiten Mitnehmer 131 ebenfalls nach oben. Die Zugfeder 134 unterstützt diese Rückholbewegung, da sie das Bestreben hat, vom gestreckten Zustand in den entspannten Zustand zurückzukehren. Wie ersichtlich ist, ist das erste Ende 135 der Zugfeder 134 mit der Basisplatte 170 verbunden. Das gegenüberliegende Ende, das zweite Ende 136 der Zugfeder 134, ist mit dem Hebel 130 verbunden, genauer mit dessen erstem Ende 132. Zum Verstellen der Zugkraft der Zugfeder 134 ist ein Verstellelement 108 vorgesehen.

Die Zugfeder 134 ist gleichzeitig ein Mittel, das den Widerstand der Schleppbewegung korrespondierend an eine Stärke der Gewichtskraft G anpasst. Sie dient somit sowohl zur Rückstellung des Dämpfungselements 160 als auch zum Bereitstellen von Gegendruck, d.h. sie wirkt der Bewegung der Fläche 185 in Richtung der Gewichtskraft G entgegen.

Das zweite Ende 133 des Hebels 130 ist mit einer Druckfeder 137, genauer mit deren erstem Ende 138, verbunden. Das zweite Ende 139 der Druckfeder 137 ist mit der Rückenlehne 184 verbunden. Die Federkraft der Druckfeder 137 ist über das Verstellelement 109 einstellbar, in diesem Fall eine Verstellschraube. Wie aus einem Vergleich der Figuren 3 und 4 ersichtlich ist, wird durch das Aufbringen von Gewichtskraft G die Druckfeder 137 verkürzt, wodurch die Kraft größer wird, die aufgebracht werden muss, um die Rückenlehne 184 auszulenken. Soll die Rückenlehne 184 ausgelenkt, d. h. geneigt werden, so muss gegen die Kraft der Druckfeder 137 gearbeitet werden.

Auch die Druckfeder 137 ist, ebenso wie die Zugfeder 134, sowohl ein zweites Mittel als auch ein drittes Mittel, d.h. sie ist sowohl ein Mittel zur Rückstellung des Dämpfungselements 160 bei Reduktion der aufgebrachten Gewichtskraft (G) als auch ein Mittel, das den Widerstand der Schleppbewegung korrespondierend an eine Stärke der Gewichtskraft (G) anpasst.

Schließlich ist die Druckfeder 137 ein viertes Mittel im Sinne der Patentansprüche, d.h. ein Mittel zur Dämpfung der Bewegbarkeit der Rückenlehne 184 relativ zu der Fläche 185.

Aus Figur 8 wird der Aufbau des Hebels 130, der auch als Federhebel bezeichnet werden kann, detaillierter ersichtlich. In Aufsicht ist er U-förmig und greift um das erste Gehäuse 120 herum. Das erste Ende 132 des Hebels 130 weist dabei nach vorne, d. h. zur Vorderseite des Stuhls 80 (vgl. Figur 1). Je ein Schenkel 112, 113 umgreifen das erste Gehäuse 120 bis sie in einem L-förmig verbreiteten zweiten Ende 133 des Hebels 130 enden. Über die erste Bohrung 110 erfolgt die Verbindung mit dem Lager 190. Über die zweite Bohrung 111 wird die Druckfeder 137 angebunden.

Anhand der Figuren 3 und 4 sei der Ablauf des Einstellens erläutert. Bei Aufbringen von Gewichtskraft G auf die Fläche 185, beispielsweise indem sich eine Person auf diese Fläche setzt, bewegt sich das erste Gehäuse 120 auf dem zweiten Gehäuse 140 parallel nach unten, d. h. in Richtung zum Standrohr 183. Durch diese Bewegung wird das Dämpfungselement 160 von dem Gelenk 150 wegbewegt. Je weiter das Dämpfungselement 160 von dem Gelenk 150 entfernt ist, desto größer wird der Widerstand gegen die Bewegbarkeit, d. h. desto größer wird die Dämpfung der Neigungsbewegung der Fläche 185. Durch das Belasten der Fläche 185 mit Gewichtskraft G wird der Hebel 130 gegen den Uhrzeigersinn gedreht, indem er durch den zweiten Mitnehmer 131 betätigt wird. Diese Drehbewegung löst das Zusammendrücken der Druckfeder 137 und das Verlängern der Zugfeder 134 aus. Die Druckfeder 137 gibt den Widerstand an die Rückenlehne 184 weiter. Je stärker die Druckfeder 137 zusammengedrückt wird, d. h. je größer die Gewichtskraft G und damit die Wegstrecke W, desto größer wird der Widerstand der Rückenlehne 184 gegen eine Neigebewegung, d. h. desto mehr Kraft muss aufgewendet werden, um die Rückenlehne 184 zu neigen. Die Zugfeder 134, die in der Regel paarweise vorgesehen ist, d. h. an jedem Schenkel 112, 113 des Hebels 130 ist je eine Zugfeder 134 vorgesehen, unterstützen die Bewegung in die Grundstellung (vgl. Figur 3) beim Entlasten der Fläche 185. Überdies haben sie Funktion als Mittel, das den Widerstand der Schleppbewegung korrespondierend an eine Stärke der Gewichtskraft anpasst. Überdies wird eine feinere Justierung des Widerstands und damit der Dämpfung der Neigungsbewegung durch die Zugfeder 134 erzielt. Mithilfe der Verstellelemente 108 und 109 für die Zugfeder 134 und die Druckfeder 137 ist eine generelle Einstellung der unabhängig von der Gewichtskraft G aufzubringenden Kraft für die Neigebewegung sowohl der Fläche 185 als auch der Rückenlehne 184 einzustellen. Durch Betätigen des Verstellelements 108, z. B. eine Schraube, kann die Vorspannung der Zugfeder 134 erhöht werden. Werden die beiden Federn 134, 137 beispielsweise von Haus aus verhältnismäßig hart eingestellt, so benötigt jede auf dem Stuhl sitzende Person, unabhängig von ihrem Körpergewicht, eine vergleichsweise höhere Kraft, als wenn die beiden Federn vergleichsweise weich eingestellt sind. Es kann somit eine Grundeinstellung vorgenommen werden, sodass jeder Stuhlbenutzer ungefähr das gleiche Empfinden hat, wie hart der Stuhl ist, d. h. wie schwer oder leicht die Fläche 185 und ggf. die Rückenlehne 184 zu bewegen sind. Durch die automatische Einstellung der Vorrichtung 100 auf das Körpergewicht der auf der Fläche 185 sitzenden Person entfällt ein händisches Verstellen der Bewegbarkeit bei Benutzung des Stuhls (vgl. Stuhl 80 in Fig. 1) durch unterschiedlich schwere Personen. Je schwerer der Benutzer ist, desto größer wird der Widerstand der Beweglichkeit, d. h. desto mehr wird die Neigebewegung der Fläche 185 gedämpft, und desto größer wird auch der Rückenlehnengegendruck. Eine Einstellung des Stuhls auf das Körpergewicht des Benutzers entfällt; es müssen lediglich Sitztiefe, Sitzhöhe und möglicherweise Einstellungen an den Armlehnen und an der Rückenlehne bzw. von den Kopfstützen vorgenommen werden.

Figur 5 zeigt eine Basisplatte 170. Die Fläche 185 ist über die mittige Platte 171 befestigt und sie ist an ihr vorzugsweise verschiebbar gelagert, sodass eine Sitztiefeneinstellung vorgenommen werden kann. Hierfür weist die mittige Platte 171 mindestens ein Langloch 172 auf. Das erste Gehäuse 120 ist fest mit der Basisplatte 170 verbunden, in der dargestellten Ausführung über vier Schrauben (vgl. Figur 6, insbesondere 6C), wofür im ersten Gehäuse 120 entsprechend vier Bohrungen 121 vorgesehen sind. Die Basisplatte 170 weist zwei seitliche Schenkel 173 und 174 auf, über deren hintere Enden 175, 176 die Rückenlehne 184 angebunden wird (vgl. Figuren 3 und 4).

Figur 6 zeigt ein erstes Gehäuse 120 im Detail. Mit seinem ersten Ende 122 ist es mit der Basisplatte 170 verbunden, wie zuvor erläutert. Im Bereich des ersten Endes 122 befindet sich zumindest eine Bohrung 124 für den zweiten Mitnehmer 131 (vgl. Figur 3 und 4). In der dargestellten Ausführung ist der zweite Mitnehmer 131 zweifach vorgesehen, entsprechend sind zwei Bohrungen 124 angebracht. Hierdurch drückt je ein zweiter Mitnehmer 131 auf jeden Schenkel 112, 113 des Hebels 130. An dem gegenüberliegenden Ende, dem zweiten Ende 123, genauer im Bereich des zweiten Endes 123, befindet sich zumindest eine Bohrung 125 für die Befestigung des ersten Mitnehmers 161. In der dargestellten Ausführung sind zwei erste Mitnehmer 161 vorgesehen, entsprechend sind zwei Bohrungen 125 vorgesehen.

Die Innenseite 126 des ersten Gehäuses 120 gleitet auf der Außenseite 141 des zweiten Gehäuses 140 (vgl. Fig. 3B und Fig. 4C). Auf einer Seite des ersten Gehäuses 120, bezeichnet als Rückseite 128 (Figur 6A), ist eine Öffnung 127 vorgesehen. Durch die Öffnung 127 hindurch wird das Lager 190 mit dem zweiten Gehäuse 140 verschraubt.

Figur 7 zeigt verschiedene Ansichten des Lagers 190, genauer Figur 7A zeigt eine Seitenansicht, Figur 7B eine Aufsicht und Figur 7C eine Unteransicht. Das gerundete Mittelteil 191 ist an dem zweiten Gehäuse 140 befestigt, wofür zwei Bohrungen 192', 192" vorgesehen sind. Über zwei seitliche Bohrungen 193 wird der Hebel 130 über die entsprechenden ersten Bohrungen 110 des Hebels 130 befestigt (vgl. Figur 8). Überdies ist eine Führung 194 in der Art einer Durchgangsbohrung vorgesehen, in welcher ein Verstellelement (nicht dargestellt), insbesondere ein Seilzug, zum Verstellen der Sitzhöhe des Stuhls geführt ist. Das Verstellelement greift an dem Betätigungselement 2 (siehe Fig. 2) an.

In Figur 9 ist das zweite Gehäuse 140 dargestellt. Das zweite Gehäuse 140 weist zumindest eine Öffnung 142, in der vorliegenden Ausführungsform ein Langloch, auf. Durch die Öffnung 142 greift der erste Mitnehmer 161 hindurch. Sind mehrere erste Mitnehmer 161 vorgesehen, in der in den Figuren 3 ff. dargestellten Ausführung sind zwei erste Mitnehmer 161 vorhanden, so sind entsprechend zwei Öffnungen 142 vorhanden.

Die Innenseite des zweiten Gehäuses 140 weist einen nach innen ragenden Absatz 143 auf, der z. B. als Anschlag für das Dämpfungselement 160 dienen kann. Das Dämpfungselement 160 kann bis zum Anschlag an den Absatz 143 innerhalb des zweiten Gehäuses 140 in Richtung der Fläche 185 eingeschoben werden.

Im zweiten Gehäuse 140 sind zwei Bereiche vorgesehen, ein Gelenkaufnahmebereich 144 und ein Aufnahmebereich für das Dämpfungselement 145. Die beiden Bereiche können konstruktiv voneinander unterscheidbar sein, wie in Fig. 9 dargestellt, indem der eine Bereich einen geringeren Durchmesser hat als der andere und ein Absatz 143 als Anschlag ausgebildet ist, oder sie können übergangslos aneinander angrenzen. Im Gelenkaufnahmebereich 144 ist das Gelenk 150 aufgenommen und im Aufnahmebereich für das Dämpfungselement 145 das Dämpfungselement 160.

Es sind zwei Bohrungen 146, 147 vorgesehen, über welche die Anbindung des Lagers 190 (über dessen Bohrungen 192) und damit des Hebels 130 erfolgt.

Figur 10 zeigt eine alternative Ausführungsform eines zweiten Gehäuses 240. Es dient der Aufnahme eines Halbkugelgelenkes (nicht dargestellt) und weist entsprechend einen Gelenkaufnahmebereich 244 mit einem konvexen Flächenbereich 248 auf, der sich an einen Aufnahmebereich für das Dämpfungselement 245 anschließt, in dem ein Dämpfungselement (bspw. das Dämpfungselement 60, 160, 260, 360, 460 oder 560) anordenbar ist. Der konvexe Flächenbereich 248 ist als Halbkugel ausgebildet, die das zweite Gehäuse 240 nach oben abschließt. Entsprechend dem in Fig. 9 dargestellten zweiten Gehäuse 140 und mit derselben Funktion weist auch das zweite Gehäuse 240 über dem Flächenbereich 248 zwei Bohrungen 246, 247 auf. Auf der Außenfläche des zweiten Gehäuses 241 gleitet ein erstes Gehäuse, wie ein erstes Gehäuse 120. Zum Durchgreifen mindestens eines Mitnehmers, wie der erste Mitnehmer 61 oder 161, ist eine Öffnung 242 vorgesehen.

Figur 11 zeigt ein Ausführungsbeispiel eines Gelenkes 150. Es handelt sich hierbei um ein sogenanntes Kugelgelenk. Es kann in einem zweiten Gehäuse 140 aufgenommen werden, wie anhand der Figs. 3-9 beschrieben. Alternativ zu dem in Fig. 11 dargestellten Kugelgelenk ist beispielsweise auch ein Gelenk in der Art einer Gummimanschette einsetzbar. Die in Figur 9 dargestellte Ausführungsform eines zweiten Gehäuses 140 dient der Aufnahme eines Gummilagers (angedeutet z. B. in Fig. 3A).

Wie in Figur 11 gezeigt ist, weist das Gelenk 150 ein Gelenkkopfelement 151 und eine ringförmige Gelenkhalterung 152 auf, die als Gelenkpfanne für das Gelenkkopfelement 151 dient, so dass das Gelenkkopfelement 151 in alle Richtungen beweglich in der Gelenkhalterung 152 gelagert ist. Das Gelenkkopfelement 151 weist an seinem Außenumfang einen konkaven Flächenbereich 153 auf. Der Außendurchmesser der Gelenkhalterung 152 ist auf den Innendurchmesser des zweiten Gehäuses 140 abgestimmt, so dass die Gelenkhalterung 152 formschlüssig in dem Gehäuse 140, genauer in dessen Gelenkaufnahmebereich 144, aufgenommen werden kann.

Figur 12 zeigt ein Ausführungsbeispiel eines Dämpfungselementes 160. Es weist an seinem Außenumfang einen äußeren Gleitring 162 und an seinem Innenumfang einen inneren Gleitring 163 auf. Die Gleitringe 162 und 163 bestehen z. B. aus Metall und können z. B. mit dem elastischen Material 166, insbesondere ein Gummi, zwischen den beiden Gleitringen 162, 163 heißvulkanisiert sein. Als alternative Ausführungsform eines elastischen Materials sind z. B. Federn geeignet.

Über zwei Bohrungen 164, 165 sind zwei erste Mitnehmer 161 (vgl. Figs. 3 und 4 und Fig. 2 in Bezug auf das Dämpfungselement 60 und die zwei ersten Mitnehmer 61) mit dem Dämpfungselement 160 verbindbar. Die Abmessungen des Außen- und des Innendurchmessers des Dämpfungselements 160 sind auf den Innendurchmesser des zweiten Gehäuses 140 und den Außendurchmesser der Tragsäule 104 abgestimmt, so dass das Dämpfungselement 160 in dem Zwischenraum zwischen dem zweiten Gehäuse 140 und der Tragsäule 104 aufgenommen werden kann. Vorzugweise liegt das Dämpfungselement 160 sowohl an der Innenfläche 149 des zweiten Gehäuses 140 als auch an der Außenfläche 107 der Tragsäule 104 an.

Figur 13 zeigt vier weitere Ausführungsbeispiele an Dämpfungselementen 260, 360, 460, 560, jeweils in zwei Ansichten. Während Fig. 12 eine Ausführung eines Dämpfungselements 160 zeigt, dessen elastische Eigenschaften in allen Radialbereichen gleich sind, zeigen die Figs. 13 Ausführungen, die bereichsweise voneinander verschiedene elastische Eigenschaften aufweisen.

Vom prinzipiellen Aufbau sind die Dämpfungselemente 260, 360, 460, 560 mit dem Dämpfungselement 160 vergleichbar und haben entsprechend jeweils einen äußeren Gleitring 262, 362, 462, 562, einen inneren Gleitring 263, 363, 463, 563 und Bohrungen 264, 265, 364, 365, 464, 465, 564, 565 zur Aufnahme eines Mitnehmers (z. B. zur Aufnahme von ersten Mitnehmern 61 oder 161). Elastisches Material 266, 366, 466, 566 ist zwischen den Gleitringen 262, 263, 362, 363, 462, 463, 562, 563 aufgenommen.

In den Figuren 13A und 13B ist ein Dämpfungselement 260 gezeigt, das vier Sektoren 267a, 267b, 267c und 267d mit jeweils unterschiedlichen elastischen Eigenschaften aufweist, wobei die sich diagonal gegenüberliegenden Sektoren 267b und 267d die gleichen elastischen Eigenschaften aufweisen.

Weitere bevorzugte Ausgestaltungen von Dämpfungselementen zeigen die Figuren 13 C-H. Die Dämpfungselemente 360 und 460 weisen jeweils zwei Sektoren 367a, 367b bzw. 467a, 467b mit unterschiedlicher Elastizität auf. Das Dämpfungselement 560 hat drei solcher Sektoren 567a, 567b, 567c.

Die Figuren 13D, 13F, 13H zeigen jeweils Seitenansichten der Dämpfungselemente 360, 460, 560. Es ist ersichtlich, dass die Dämpfungselemente 360, 460, 560 Bereiche mit unterschiedlicher Höhe H, h aufweisen. Der Sektor 367a bzw. 467a des Dämpfungselements 360 bzw. 460 ist höher als der benachbarte Sektor 367b bzw. 467b. Das Dämpfungselement 560 weist drei Bereiche unterschiedlicher Höhe und damit unterschiedlicher Elastizität auf: der Sektor 567c ist höher als der Sektor 567b, welcher wiederum höher ist als der Sektor 567a.

### Bezugszeichenliste

- 1, 100: Vorrichtung
- 2: Betätigungselement
- 3: Gasdruckfeder
- 4, 104: Tragsäule
- 5: das obere Ende der Tragsäule
- 106: Drehlager
- 107: Außenfläche der Tragsäule
- 108, 109: Verstellelement
- 110: erste Bohrung
- 111: zweite Bohrung
- 112,113: Schenkel
- 20, 120: erstes Gehäuse
- 121, 124, 125: Bohrung
- 122: das erste Ende des ersten Gehäuses
- 123: das zweite Ende des ersten Gehäuses
- 126: Innenseite
- 127: Öffnung
- 128: Rückseite
- 30, 130: Hebel
- 131: zweiter Mitnehmer
- 132: erstes Ende des Hebels
- 133: zweites Ende des Hebels
- 34; 134: Zugfeder
- 135: erstes Ende der Zugfeder
- 136: zweites Ende der Zugfeder
- 137: Druckfeder
- 138: erstes Ende der Druckfeder
- 139: zweites Ende der Druckfeder
- 40, 140, 240: zweites Gehäuse
- 141, 241: Außenfläche des zweiten Gehäuses
- 142, 242: Öffnung
- 143: Absatz
- 144, 244: Gelenkaufnahmebereich
- 145, 245: Aufnahmebereich für Dämpfungselement
- 146,147,246,247: Bohrung
- 248: konvexer Flächenbereich
- 149,249: Innenfläche
- 50, 150: Gelenk
- 151: Gelenkkopfelement
- 152: Gelenkhalterung
- 153: konkaver Flächenbereich
- 60, 160, 260, 360, 460, 560: Dämpfungselement
- 61, 161: erster Mitnehmer
- 162, 262, 362, 462, 562: äußerer Gleitring
- 163, 263, 363, 463, 563: innerer Gleitring
- 164, 165, 264, 265, 364, 365,: Bohrung
- 464, 465, 564, 565 166, 266, 366, 466, 566: elastisches Material
- 267, 367, 467, 567: Sektoren
- 70, 170: Basisplatte
- 171: mittige Platte
- 172: Langloch
- 173, 174: seitlicher Schenkel
- 175, 176: hinteres Ende des seitlichen Schenkels
- 80: Stuhl
- 81: Standeinrichtung
- 82: Rolle
- 83, 183: Standrohr
- 84, 184: Rückenlehne
- 85, 185: Fläche
- 86: Sitzflächenvorderkante
- 87: Armlehne
- 88: Kopfstütze
- 89, 189: Pfeil
- 190: Lager
- 191: Mittelteil
- 192: Bohrung
- 193: Bohrung
- 194: Führung
- A_{T}: Längsachse der Tragsäule
- A_{G}: Längsachse des Gelenks
- α: Auslenkungswinkel
- G: Gewichtskraft
- d, D: Abstand
- W: Wegstrecke
- Z: Zentrum
- h, H: Höhe

## Patentansprüche

1. Vorrichtung (1, 100) für einen Stuhl (80)
mit einem Dämpfungselement (60, 160, 260, 360, 460, 560),
mit einer Tragsäule (4, 104), an welcher das Dämpfungselement (60, 160, 260, 360, 460, 560) angeordnet ist und entlang deren Längserstreckung das Dämpfungselement bewegbar ist,
und mit einem Gelenk (50, 150),
wobei durch eine Änderung eines Abstands (d, D) zwischen Dämpfungselement (60, 160, 260, 360, 460, 560) und Gelenk (50, 150) ein Dämpfungsgrad einer Bewegung einer Fläche (85, 185), die zur Aufnahme einer Gewichtskraft (G) dient, über dem Gelenk (50, 150) einstellbar ist,
**dadurch gekennzeichnet, dass**
in der Vorrichtung (1, 100) das Dämpfungselement (60, 160, 260, 360, 460, 560) gewichtskraftgesteuert verstellbar ist,
indem die Vorrichtung (1, 100) ein erstes Mittel aufweist, das durch Aufbringen der Gewichtskraft (G) auf die Fläche (85, 185) das Dämpfungselement (60, 160, 260, 360, 460, 560) schleppt und so den Abstand (d, D) zwischen Dämpfungselement (60, 160, 260, 360, 460, 560) und Gelenk (50, 150) ändert, und
ein zweites Mittel zur Rückstellung des Dämpfungselements (60, 160, 260, 360, 460, 560) bei Reduktion der aufgebrachten Gewichtskraft (G) aufweist.

2. Vorrichtung (1, 100) nach Anspruch 1, **dadurch gekennzeichnet, dass** ein drittes Mittel vorgesehen ist, das den Widerstand der Schleppbewegung korrespondierend an eine Stärke der Gewichtskraft (G) anpasst.

3. Vorrichtung (1, 100) nach Anspruch 1 oder 2, **dadurch gekennzeichnet, dass** als zweites und/oder drittes Mittel zumindest eine Feder (134, 137), insbesondere eine Druck- oder Zugfeder, vorgesehen ist.

4. Vorrichtung (1, 100) nach einem der vorhergehenden Ansprüche, **dadurch gekennzeichnet, dass** das erste Mittel zumindest ein mit dem Dämpfungselement (60, 160, 260, 360, 460, 560) verbundener erster Mitnehmer (61, 161) ist, der mit der Fläche (85, 185) zur Aufnahme der Gewichtskraft (G) in Verbindung steht, wobei insbesondere die Gewichtskraft (G) durch Aufsitzen einer Person auf die Fläche (85, 185) eingebracht wird.

5. Vorrichtung (1, 100) nach Anspruch 4, **dadurch gekennzeichnet, dass** die Fläche (85, 185) mit einem ersten Gehäuse (20, 120) verbunden ist, welches über den ersten Mitnehmer (61, 161) mit dem Dämpfungselement (60, 160, 260, 360, 460, 560) in Verbindung steht.

6. Vorrichtung (1, 100) nach Anspruch 5, **dadurch gekennzeichnet, dass** das Dämpfungselement (60, 160, 260, 360, 460, 560) zwischen Tragsäule (4, 104) und erstem Gehäuse (20, 120) angeordnet ist, insbesondere wobei ein zweites Gehäuse (40, 140, 240) vorgesehen ist, welches das Gelenk (50, 150) und die Tragsäule (4, 104) aufnimmt und über welchem das erste Gehäuse (20, 120) gleitet, wobei das zweite Gehäuse (40, 140, 240) zumindest eine Öffnung (142, 242) zum Durchgriff des ersten Mitnehmers (61, 161) aufweist.

7. Vorrichtung (1, 100) nach einem der Ansprüche 2 bis 6, **dadurch gekennzeichnet, dass** ein zweiter Mitnehmer (131) vorgesehen ist, der das zweite Mittel und/oder das dritte Mittel betätigt, wobei der zweite Mitnehmer (131) durch das Aufbringen der Gewichtskraft (G) bewegbar ist,
insbesondere indem der zweite Mitnehmer (G) gewichtskraftgesteuert auf einen Hebel (30, 130), an welchem zumindest eine Feder (134, 137) als zweites und/oder drittes Mittel befestigt ist, wirkt und diesen betätigt.

8. Vorrichtung (1, 100) nach einem der vorstehenden Ansprüche, **dadurch gekennzeichnet, dass** ein viertes Mittel vorgesehen ist, welches durch Aufbringen von Gewichtskraft (G) auf die Fläche (85, 185) betätigbar ist und das mit einer Rückenlehne (84, 184) des Stuhls (80) verbunden ist, wobei das vierte Mittel eine Dämpfung einer Bewegbarkeit der Rückenlehne (84, 184) relativ zu der Fläche (85, 185) bewirkt.

9. Vorrichtung (1, 100) nach Anspruch 8, **dadurch gekennzeichnet, dass** das vierte Mittel einen Hebel (30, 130) umfasst, der einen Dämpfungskörper, insbesondere eine Druckfeder (137), aufweist, welcher wiederum an der Rückenlehne (84, 184) zumindest mittelbar befestigt ist, wobei der Hebel (30, 130) durch einen zweiten Mitnehmer (131) betätigbar ist, der durch das Aufbringen der Gewichtskraft (G) auf die Fläche (85, 185) bewegbar ist.

10. Vorrichtung (1, 100) nach einem der Ansprüche 5 bis 9, **dadurch gekennzeichnet, dass** die Fläche (85, 185) über eine Basisplatte (70, 170) mit dem ersten Gehäuse (20, 120) verbunden ist, wobei die Basisplatte (70, 170) und das erste Gehäuse (20, 120) fest miteinander verbunden sind, und insbesondere wobei die Fläche (85, 185) auf der Basisplatte (70, 170) verschiebbar gelagert ist.

11. Vorrichtung (1, 100) nach Anspruch 10 in Verbindung mit Anspruch 8 oder 9, **dadurch gekennzeichnet, dass** die Rückenlehne (84, 184) an der Basisplatte (70, 170) angelenkt ist und dass der zweite Mitnehmer (131) an dem ersten Gehäuse (20, 120) oder der Basisplatte (70, 170) vorgesehen ist.

12. Vorrichtung nach einem der vorstehenden Ansprüche, **dadurch gekennzeichnet, dass** das Dämpfungselement (60, 160, 260, 360, 460, 560) ein scheibenförmiges Element mit elastischem Material (166, 266, 366, 466, 566) ist, wobei insbesondere das elastische Material (166, 266, 366, 466, 566) zwischen einem, insbesondere aus Metall bestehendem, inneren Gleitring (163, 263, 363, 463, 563) und einem, insbesondere aus Metall bestehenden, äußeren Gleitring (162, 262, 362, 462, 562) angeordnet ist.

13. Vorrichtung nach Anspruch 12, **dadurch gekennzeichnet, dass** das Dämpfungselement (60, 160, 260, 360, 460, 560) in Sektoren (267, 367, 467, 567) aufgeteilt ist, wobei die Sektoren elastisches Material (166, 266, 366, 466, 566) mit unterschiedlichen elastischen Eigenschaften und/oder unterschiedliche Höhen (h, H) aufweisen.

14. Vorrichtung nach einem der vorstehenden Ansprüche, **dadurch gekennzeichnet, dass** das Gelenk (50, 150) ein Kugelgelenk oder eine Gummilager ist.

15. Stuhl (80), insbesondere Bürostuhl, mit einer Vorrichtung (1, 100) nach einem der vorstehenden Patentansprüche.

## Claims

1. Device (1, 100) for a chair (80)
having a damping element (60, 160, 260, 360, 460, 560),
having a supporting column (4, 104) on which the damping element (60, 160, 260, 360, 460, 560) is arranged and along the longitudinal extent of which the damping element is movable,
and having a joint (50, 150),
wherein by changing a distance (d, D) between the damping element (60, 160, 260, 360, 460, 560) and the joint (50, 150), a degree of damping of a movement of a surface (85, 185) that serves for receiving a weight (G) is adjustable above the joint (50, 150),
**characterized in that**
in the device (1, 100) the damping element (60, 160, 260, 360, 460, 560) is adjustable in a weight-controlled manner,
**in that** the device (1, 100) comprises a first means which with the weight (G) being applied on the surface (85, 185) drags the damping element (60, 160, 260, 360, 460, 560) along and thus changes the distance (d, D) between damping element (60, 160, 260, 360, 460, 560) and joint (50, 150), and
**in that** said device comprises a second means for resetting the damping element (60, 160, 260, 360, 460, 560) upon reduction of the weight (G) applied.

2. The device (1, 100) according to claim 1, **characterized in that** a third means is provided, which adjusts the resistance of the drag motion corresponding to an amount of the weight (G).

3. The device (1, 100) according to claim 1 or 2, **characterized in that** as a second and/or third means, at least one spring (134, 137) is provided, in particular a compression spring or a tension spring.

4. The device (1, 100) according to any one of the preceding claims, **characterized**
**in that** the first means is at least one catch (61, 161) connected to the damping element (60, 160, 260, 360, 460, 560), which is in communication with said surface (85, 185) for receiving the weight (G), in particular wherein the weight (G) is applied particularly by a person sitting down on the surface (85, 185).

5. The device (1, 100) according to claim 4, **characterized in that** the surface (85, 185) is connected to a first housing (20, 120), which is in communication with the damping element (60 , 160, 260, 360, 460, 560) via the first catch (61, 161).

6. The device (1, 100) according to claim 5, **characterized in that** the damping element (60, 160, 260, 360, 460, 560) is arranged between supporting column (4, 104) and first housing (20, 120), in particular wherein a second housing (40, 140, 240) is provided, which receives the joint (50, 150) and the supporting column (4, 104) and over which the first housing (20, 120) slides, wherein the second housing (40, 140, 240) comprises at least one opening (142, 242) for the first catch (61, 161) to reach through.

7. The device (1, 100) according to any one of claims 2 to 6, **characterized in that** a second catch (131) is provided, which operates the second means and/or the third means, wherein the second catch (131) is moveable by the application of the weight (G),
in particular **in that** the second catch acts in a weight-controlled manner on a lever (30, 130), on which at least one spring (134, 137) is attached as a second and/or third means, and actuates said lever.

8. The device (1, 100) according to any one of the preceding claims, **characterized in that** a fourth means is provided, which is adapted to be actuated by the application of weight (G) to the surface (85, 185) and which is connected to a backrest (84, is 184) of the chair (80), wherein the fourth means effects a damping of a movability of the backrest (84, 184) relative to the surface (85, 185).

9. The device (1, 100) according to claim 8, **characterized in that** the fourth means includes a lever (30, 130), which comprises a damping body, in particular a compression spring (137), which in turn is at least indirectly attached to the backrest (84, 184), wherein the lever (30, 130) is adapted to be actuated by a second catch (131), which is moveable by the application of the weight (G) to the surface (85, 185).

10. The device (1, 100) according to any one of claims 5 to 9, **characterized in that** the surface (85, 185) is connected to the first housing (20, 120) via a base plate (70, 170), wherein the base plate (70, 170) and the first housing (20, 120) are firmly connected to one another, and in particular wherein the surface (85, 185) is supported on the base plate (70, 170) in a displaceable manner.

11. The device (1, 100) according to claim 10 in conjunction with claim 8 or 9, **characterized in that** the backrest (84, 184) is hinged on the base plate (70, 170), and **in that** the second catch (131) is provided on the first housing (20, 120) or on the base plate (70, 170).

12. The device according to any one of the preceding claims, **characterized in that** the damping element (60, 160, 260, 360, 460, 560) is a disc-shaped element with an elastic material (166, 266, 366, 466, 566), wherein in particular the elastic material (166, 266, 366, 466, 566) is arranged between an inner slide ring (163, 263, 363, 463, 563), in particular made of metal, and an outer slide ring (162, 262, 362, 462, 562), in particular made of metal.

13. The device according to claim 12, **characterized in that** the damping element (60, 160, 260, 360, 460, 560) is divided into sectors (567 267, 367, 467), wherein the sectors comprise elastic material (166, 266, 366, 466, 566) with different elastic properties and/or different heights (h, H).

14. The device according to any one of the preceding claims, **characterized in that** the joint (50, 150) is a ball joint or a rubber bearing.

15. A chair (80), in particular an office chair, having a device (1, 100) according to any one of the preceding claims.

## Revendications

1. Dispositif (1, 100) pour une chaise (80)
avec un élément amortisseur (60, 160, 260, 360, 460, 560),
avec une colonne de support (4, 104) sur laquelle l'élément amortisseur (60, 160, 260, 360, 460, 560) est placé et le long de l'extension en longueur de laquelle l'élément amortisseur peut être déplacé
et avec une articulation (50, 150),
cependant qu'un degré d'amortissement d'un mouvement d'une surface (85, 185) qui sert à absorber une force de poids (G) peut être réglé par l'articulation (50, 150) par une modification d'une distance (d, D) entre l'élément amortisseur (60, 160, 260, 360, 460, 560) et l'articulation (50, 150),
**caractérisé en ce**
**que** l'élément amortisseur (60, 160, 260, 360, 460, 560) est déplaçable dans le dispositif (1, 100) en étant commandé par la force de poids,
le dispositif (1, 100) présentant un premier moyen qui traîne l'élément amortisseur (60, 160, 260, 360, 460, 560) en appliquant la force de poids (G) sur la surface (85, 185) et modifiant ainsi la distance (d, D) entre l'élément amortisseur (60, 160, 260, 360, 460, 560) et l'articulation (50, 150) et
un second moyen pour le rappel de l'élément amortisseur (60, 160, 260, 360, 460, 560) en réduisant la force de poids appliquée (G).

2. Dispositif (1, 100) selon la revendication 1, **caractérisé en ce qu'**il est prévu un troisième moyen qui adapte la résistance du mouvement de traînée de manière correspondant à une puissance de la force de poids (G).

3. Dispositif (1, 100) selon la revendication 1 ou 2, **caractérisé en ce qu'**il est prévu comme second et/ou comme troisième moyen au moins un ressort (134, 137), en particulier un ressort de compression ou de traction.

4. Dispositif (1, 100) selon l'une des revendications précédentes, **caractérisé en ce que** le premier moyen est au moins un premier entraîneur (61, 161), relié à l'élément amortisseur (60, 160, 260, 360, 460, 560), qui est en relation avec la surface (85, 185) pour absorber la force de poids (G), cependant qu'en particulier la force de poids (G) est introduite lorsqu'une personne s'assied sur la surface (85, 185).

5. Dispositif (1, 100) selon la revendication 4, **caractérisé en ce que** la surface (85, 185) est reliée à un premier boîtier (20, 120) qui est en relation avec l'élément amortisseur (60, 160, 260, 360, 460, 560) par le premier entraîneur (61, 161).

6. Dispositif (1, 100) selon la revendication 5, **caractérisé en ce que** l'élément amortisseur (60, 160, 260, 360, 460, 560) est placé entre la colonne de support (4, 104) et le premier boîtier (20, 120), en particulier cependant qu'un second boîtier (40, 140, 240) est prévu qui loge l'articulation (50, 150) et la colonne de support (4, 104) et au-dessus duquel le premier boîtier (20, 120) glisse, cependant que le second boîtier (40, 140, 240) présente au moins une ouverture (142, 242) pour le passage du premier entraîneur (61, 161).

7. Dispositif (1, 100) selon l'une des revendications 2 à 6, **caractérisé en ce qu'**un second entraîneur (131) est prévu qui actionne le second moyen et/ou le troisième moyen, cependant que le second entraîneur (13) est mobile par l'application de la force de poids (G), en particulier cependant que le second entraîneur (G) agit, en étant commandé par la force de poids, sur un levier (30, 130) sur lequel au moins un ressort (134, 137) est fixé comme second et/ou troisième moyen et actionne celui-ci.

8. Dispositif (1, 100) selon l'une des revendications précédentes, **caractérisé en ce qu'**il est prévu un quatrième moyen qui peut être actionné par l'application de la force de poids (G) sur la surface (85, 185) et qui est relié à un dossier (84, 184) de la chaise (80), cependant que le quatrième moyen provoque un amortissement d'une mobilité du dossier (84, 184) par rapport à la surface (85, 185).

9. Dispositif (1, 100) selon la revendication 8, **caractérisé en ce que** le quatrième moyen comprend un levier (30, 130) qui présente un corps d'amortissement, en particulier un ressort de compression (137), qui est à son tour fixé au dossier (84, 184) au moins indirectement, cependant que le levier (30, 130) peut être actionné par un second entraîneur (131) qui est mobile par l'application de la force de poids (G) sur la surface (85, 185).

10. Dispositif (1, 100) selon l'une des revendications 2 à 6, **caractérisé en ce que** la surface (85, 185) est reliée au premier boîtier (20, 120) par une plaque de base (70, 170), cependant que la plaque de base (70, 170) et le premier boîtier (20, 120) sont reliés de manière fixe l'un à l'autre et en particulier cependant que la surface (85, 185) est positionnée déplaçable sur la plaque de base (70, 170).

11. Dispositif (1, 100) selon la revendication 10 en relation avec la revendication 8 ou 9, **caractérisé en ce que** le dossier (84, 184) est articulé sur la plaque de base (70, 170) et que le second entraîneur (131) est prévu sur le premier boîtier (20, 120) ou la plaque de base (70, 170).

12. Dispositif selon l'une des revendications précédentes, **caractérisé en ce que** l'élément amortisseur (60, 160, 260, 360, 460, 560) est un élément en forme de disque avec du matériau élastique (166, 266, 366, 466, 566), cependant qu'en particulier le matériau élastique(166, 266, 366, 466, 566) est placé entre un anneau de glissement intérieur (163, 263, 363, 463, 563), en particulier en métal, et un anneau de glissement extérieur (162, 262, 362, 462, 562), en particulier en métal.

13. Dispositif selon la revendication 12, **caractérisé en ce que** l'élément amortisseur (60, 160, 260, 360, 460, 560) est divisé en secteurs (267, 367, 467, 567), cependant que les secteurs présentent un matériau élastique (166, 266, 366, 466, 566) avec différentes propriétés élastiques et/ou différentes hauteurs (h, H).

14. Dispositif selon l'une des revendications précédentes, **caractérisé en ce que** l'articulation (50, 150) est un joint à rotule ou un palier en caoutchouc.

15. Chaise (80), en particulier chaise de bureau, avec un dispositif (1, 100) selon l'une des revendications précédentes.
